# EUROPÄISCHE PATENTSCHRIFT

(11) **EP 1 714 914 B1**
(45) Veröffentlichungstag und Bekanntmachung des Hinweises auf die Patenterteilung: **16.01.2008**
(21) Anmeldenummer: 06008108.0
(22) Anmeldetag: 19.04.2006
(51) Int. Cl.: B65F 1/10, B65F 1/14

(54) **Müllsammelvorrichtung**
Refuse collecting device
Dispositif de collecte d'ordures

(30) Priorität: 22.04.2005 DE 202005006468 U
(43) Veröffentlichungstag der Anmeldung: 25.10.2006
(73) Patentinhaber: Pöttinger Entsorgungstechnik GmbH & Co. KG, 4710 Grieskirchen (AT)
(72) Erfinder: Zehetner, Johann, 4710 Grieskirchen (AT); Erler, Johann, 4742 Pram (AT)
(74) Vertreter: Thoma, Michael

(56) Entgegenhaltungen:
- EP-A- 0 708 036
- EP-A- 0 893 368
- EP-A- 1 508 535
- DE-A- 4 321 754
- FR-A- 2 763 051
- NL-C- 1 008 345

## Beschreibung

Die vorliegende Erfindung betrifft eine Müllsammelvorrichtung gemäß dem Oberbegriff des Anspruchs 1 mit einem Unterflurcontainer für Sammelgut wie Restmüll und/oder Wertstoffe, der in einem zumindest teilweise unterirdischen Containeraufnahmeschacht zumindest teilweise unterirdisch versenkbar ist und Hubmittel zum Herausheben des Unterflurcontainers aus dem Containeraufnahmeschacht aufweist, wobei an dem Unterflurcontainer eine Einfüllschleuse angeordnet ist, die eine Verriegelungsvorrichtung zur Verriegelung einer Einfüllöffnung sowie eine Zugangssteuereinrichtung zum Entriegeln der Verriegelungsvorrichtung mithilfe eines Zugangscodes und/oder -schlüssels aufweist, sowie einer Datenübertragungsvorrichtung zur Fernübertragung von Benutzer- und Containerdaten an eine zentrale Entsorgungsdatenbank. Eine solche Müllsammelvorrichtung ist aus der EP 0 893 368 A1 bekannt.

In jüngerer Zeit ist es bekannt geworden, den Einwurf von Müll in große Unterflurcontainer, die in der Regel von Gemeinden als Betreiber an zentralen Sammelplätzen aufgestellt werden, nur mehr gegen entsprechendes Entgelt zu gestatten. Die Container sind verschlossen und können nur mit einer entsprechenden Zugangsberechtigung geöffnet werden. Dabei kann das Entgelt für den Mülleinwurf unmittelbar an dem jeweils benutzten Container bezahlt werden. Um an dem Container keine Bargeldspeicher einbruchssicher gestalten und eingeworfene Bargeldbestände regelmäßig abholen zu müssen, wurde bereits vorgeschlagen, an dem Unterflurcontainer eine bargeldlose Zahlungsvorrichtung vorzusehen, bei der eine elektronische Vergebührungseinrichtung ein Benutzerguthaben, das auf einer elektronischen Benutzerkarte mit Chip oder der Zahlungseinrichtung gespeichert ist, eingelesen und beim Mülleinwurf entsprechend verringert wird. Um die Abrechnungs- und Zahlungsmodalitäten weiter zu vereinfachen und ein Auslesen der Daten vor Ort am Container zu vermeiden, wurde bereits vorgeschlagen (vgl. EP 1 225 137 A1), den Unterflurcontainer mit einer Datenfernübertragungsvorrichtung zu versehen, um die an dem Container erfassten Daten betreffend Müllmenge und Benutzer auf eine zentrale Entsorgungsdatenbank zu übertragen. Solche Systeme sind jedoch weitgehend auf Überflurcontainer beschränkt geblieben, da diese einfacher zu entleeren und vor allen Dingen hinsichtlich der mit elektronischem Equipment versehenen Einfüllschleuse und der Datenfernübertragungsvorrichtung einfacher handzuhaben sind.

Bei Unterflurbehältern, die an dem jeweiligen Müllsammelplatz zumindest teilweise unterirdisch versenkt in Aufnahmeschächten im Boden versenkt werden, sind Einfüllschleusen für den entgeltpflichtigen Mülleinwurf nur vereinzelt vorgeschlagen worden, wobei regelmäßig die Einfüllschleuse und die Datenübertragungsvorrichtung nicht unmittelbar an dem Unterflurcontainer, sondern in einem den unter Flur angeordneten Aufnahmeschacht überbauenden Einwurfhäuschen angeordnet wurden. Die EP 1 440 918 A1 zeigt eine solche Müllsammelvorrichtung, bei der der Unterflurcontainer in eine Liftkabine einschiebbar ist, die in den unterirdischen Aufnahmeschacht absenkbar ist. Auf dem Dach der Liftkabine ist die Einfüllschleuse angeordnet, über die Sammelgut in den in der Liftkabine angeordneten Unterflurcontainer eingeworfen werden kann. Mit der Anordnung der Einfüllschleuse auf der Liftkabine wird versucht, die an der Einfüllschleuse vorgesehene Elektronik vor rauen mechanischen Belastungen zu schützen, die beim Anheben, Absenken und Entleeren der Unterflurcontainer auftreten, allerdings werden hierdurch die Vorteile geopfert, die eine Anordnung der Einfüllschleuse unmittelbar am Unterflurcontainer aufweist.

Eine weitere Müllsammelvorrichtung, bei der die Einfüllschleuse unmittelbar am Unterflurcontainer angeordnet ist, zeigt die EP 0 876 970 A1. Hier weist der Unterflurcontainer einen aus dem Containeraufnahmeschacht herausragenden Kopfabschnitt auf, an dem die Einfüllschleuse sowie eine Datenfemübertragungseinrichtung angeordnet sind. Nachteilig an dieser Vorrichtung ist jedoch zum einen die Stromversorgung der Datenfernübertragungseinrichtung. Diese soll über induktive Elemente in dem Containeraufnahmeschacht erfolgen, was aufwendig ist und nur eine begrenzte Leistungsübertragung zulässt. Zum anderen soll die Vergebührung in Abhängigkeit vom Müllvolumen erfolgen, so wie sie bei der Hausmüllentsorgung durch die Bereitstellung von Mülltonnen vorbestimmten Volumens erfolgt. Pro Einwurf ist ein fest vorgegebenes Einwurfvolumen vorgesehen, das jedoch nicht immer ausgenutzt und insofern nur begrenzt verursachergerecht ist.

Der vorliegenden Erfindung liegt daher die Aufgabe zugrunde, eine verbesserte Müllsammelvorrichtung der genannten Art mit Unterflurcontainer zu schaffen, die Nachteile des Standes der Technik vermeidet und letzteren in vorteilhafter Weise weiterbildet. Vorzugsweise soll die Müllsammelvorrichtung eine verursachergerechte Vergebührung bei einfacher Handhabung der Müllsammelvorrichtung ermöglichen.

Erfindungsgemäß wird die genannte Aufgabe durch eine Müllsammelvorrichtung nach Anspruch 1 gelöst. Bevorzugte Ausgestaltungen der Erfindung sind Gegenstand der Unteransprüche.

Die vorliegende Erfindung setzt sich also über das Vorurteil hinweg, dass an Unterflurcontainern wegen der dort herrschenden rauen mechanischen Beanspruchungen beim Herausheben lediglich Volumenschleusen verwendet werden können. Erfindungsgemäß sitzt die Einfüllschleuse zusammen mit der Wiegeeinheit auf einem Deckel- bzw. Deckenabschnitt des Unterflurcontainers und ist selbst über Flur angeordnet. Der Unterflurcontainer besitzt einen aus dem Aufnahmeschacht herausragenden Kopfabschnitt, auf dem vorteilhafterweise die Einfüllschleuse sitzt, so dass diese für die Benutzer problemlos zugänglich ist. Vorzugsweise sitzt auch die Datenübertragungsvorrichtung auf dem Deckel bzw. Deckenabschnitt des Unterflurcontainers. Soweit dieser über Flur angeordnet ist, ist eine Datenübertragung beispielsweise per Funk störungsfrei möglich. Ferner besitzt der Containeraufnahmeschacht selbst einen aus dem Boden herausragenden Abschnitt. Auf dessen Rand sitzt der Unterflurcontainer mit seinem Kopfabschnitt passgenau auf, so dass der herausragende Abschnitt des Containeraufnahmeschachts von dem Kopfabschnitt des Unterflurcontainers verschlossen ist. Ein Einfüllen von Sammelgut in den Containeraufnahmeschacht an dem Unterflurcontainer vorbei ist damit ausgeschlossen. Weiter besitzt der Unterflurcontainer an seinem Deckenabschnitt geeignete Hubmittel zum Herausheben des Unterflurcontainers aus dem Containeraufnahmeschacht, die gegenüber der Einfüllschleuse und der Wiegeeinheit versetzt angeordnet sind, wobei als Hubmittel an dem Deckenabschnitt des Containers ein zentrisch befestigter Greifabschnitt zum formschlüssigen Greifen des Unterflurcontainers vorgesehen ist, während die Einfüllschleuse exzentrisch versetzt ebenfalls noch auf dem Deckenabschnitt des Unterflurcontainers sitzt.

In Weiterbildung der Erfindung ist die Einfüllschleuse zusammen mit der Wiegeeinheit und der Datenübertragungsvorrichtung starr an dem Unterflurcontainer befestigt und zusammen mit diesem aus dem Containeraufnahmeschacht heraushebbar. Hierdurch ist sichergestellt, dass die Einfüllschleuse zusammen mit der Wiegeeinheit und der Datenübertragungsvorrichtung stets auf der Einfüllöffnung des Unterflurcontainers sitzt und ein Sammelguteinwurf an der Einfüllschleuse vorbei unmöglich ist. Die Einfüllschleuse mit ihrer Verriegelungsvorrichtung und Zugangssteuereinrichtung kann mit der Wiegeeinheit und ggf. auch der Datenübertragungsvorrichtung eine Einheit bilden, die nur von dem Entsorger bzw. Containerbetreiber von dem Unterflurcontainer entfernt werden kann.

Nach einer alternativen vorteilhaften Ausführung der Erfindung ist die Einfüllschleuse zusammen mit der Wiegeeinheit und der Datenübertragungsvorrichtung schwenkbar an dem Unterflurcontainer angeordnet.

Zur Stromversorgung der Wiegeeinheit, der Datenübertragungseinheit und/oder der weiteren elektronischen Komponenten der Einfüllschleuse, wie z. B. der Verriegelungsvorrichtung und der dieser zugeordneten Zugangssteuereinrichtung, kann grundsätzlich über eine Festnetzzuleitung, beispielsweise mit 230 Volt Spannung, erfolgen. Hierzu kann beispielsweise an dem Containeraufnahmeschacht ein entsprechender Festnetzanschluss installiert sein. Nach einer vorteilhaften Ausführung der Erfindung jedoch besitzt die Stromversorgungsvorrichtung zur Stromversorgung der Wiegeeinheit, der Datenübertragungsvorrichtung, der Verriegelungsvorrichtung und/oder der Zugangssteuereinrichtung eine Solarzellenvorrichtung. Hierdurch ist die Stromversorgung des Unterflurcontainers autark und unabhängig von einem Festnetzanschluss möglich. Die Aufstellung des Containers am jeweils günstigsten Punkt ohne Rücksicht auf das Stromversorgungsnetz ist hierdurch sichergestellt. Soll der Einwurfbetrieb, beispielsweise aus Lärmschutzgründen, lediglich am Tag erfolgen, kann dies bereits durch die Solarzellenvorrichtung alleine sichergestellt werden. Soll hingegen auch ein Einwurfbetrieb bei Dunkelheit ermöglicht werden, kann vorteilhafterweise die Stromversorgungsvorrichtung einen Stromspeicher, beispielsweise in Form eines wieder aufladbaren Akkus, umfassen, der von der Solarzellenvorrichtung gespeist wird. Unabhängig von dem vorgenannten Aspekt des Tag- oder Nachtbetriebs kann ein solcher Akkumulator von Vorteil sein, beispielsweise um Leistungsspitzen in der Stromversorgung abzufedern, so dass mit einer relativ leistungsschwachen Solarzellenvorrichtung gearbeitet werden kann.

In Weiterbildung der Erfindung ist an dem Unterflurcontainer eine Füllstandserfassungsvorrichtung zur Überwachung des Füllstands des Unterflurcontainers vorgesehen. Diese Füllstandserfassungsvorrichtung ist vorteilhafterweise mit der Datenübertragungsvorrichtung verbunden, die die von der Füllstandserfassungsvorrichtung bereitgestellten Füllstandsdaten per Fernübertragung an die Entsorgungsdatenbank und/oder einen Containerbetreiber automatisch übermittelt und/oder abrufbar bereitstellt. Die Füllstandserfassungsvorrichtung kann an der Einfüllschleuse vorgesehen sein und beispielsweise den Füllstand des Containers durch Überwachung der Einwurfmenge bestimmen. In Weiterbildung der Erfindung kann die Füllstandserfassungsvorrichtung jedoch zumindest einen Lichttaster aufweisen, der an dem Unterflurcontainer angeordnet ist und dessen Füllstand unmittelbar erfasst. Durch die Übermittlung der Füllstandsdaten an die zentrale Entsorgungsdatenbank kann der Containerbetreiber den Unterflurcontainer abholen und durch einen leeren ersetzen, wenn dies vom Füllstand her geboten ist. Andererseits kann ggf. über die Entsorgungsdatenbank auch ein Containerbenutzer den Füllstand abfragen, um den Weg zu einem vollen und damit nicht aufnahmebereiten Container zu vermeiden.

Die Vergebührung des Einwurfs von Sammelgut durch einenContsinerbenutzer kann in verschiedener Weise erfolgen. Es kann vorgesehen sein, das jeweils eingeworfene Sammelgut automatisch auf einem elektronischen Benutzerkonto des jeweiligen Containerbenutzers zu verbuchen, das auf der zentralen, vom Unterflurcontainer örtlichen getrennten Entsorgungsdatenbank geführt wird und den Datenaustausch zwischen dem Unterflurcontainer und der Entsorgungsdatenbank mittels Datenfernübertragung durchzuführen, wodurch der Unterflurcontainer mit der Entsorgungsdatenbank verbunden ist. Die Verbuchung des Entgeltes ist nicht mehr durch das auf der Benutzeridentifizierungs-Chipkarte gespeicherte Guthaben beschränkt, es kann ein Abgleich mit einem zentral geführten Benutzerkonto erfolgen. Dies vereinfacht auch das Auffüllen des Benutzerkontos, da hierzu nicht die Identifizierungskarte zu dem jeweiligen Containerbetreiber getragen werden muß. Das elektronisch geführte zentrale Benutzerkonto kann in üblicher Weise per Bankeinzug, Vorabüberweisung etc. aufgefüllt werden. Zum anderen vereinfacht die automatische Datenübertragung auf die zentrale Entsorgungsdatenbank die Abrechnung durch den Containerbetreiber. Dieser braucht nicht mehr physisch zu dem Unterflurcontainer gehen, um die darin vorgesehene Containerspeicherkarte zu entnehmen und die entsprechenden Daten zu erhalten.

Der Containerbetreiber kann über eine Internetverbindung an die Entsorgungsdatenbank angeschossensein. Hierdurch können Benutzerdaten und/oder Containerdaten von dem Containerbetreiber abgefragt bzw. automatisch von der Entsorgungsdatenbank an den Containerbetreiber übermittelt werden.

Die zentrale Entsorgungsdatenbank und der jeweilige Unterflurcontainer können über das Internet miteinander verbunden sein. Dies kommt insbesondere bei einer Festnetzanbindung des Unterflurcontainers in Betracht. Weiter kann der Datenaustausch zwischen der Entsorgungsdatenbank und dem jeweiligen Unterflurcontainer über Mobilfunk, erfolgen mittels dessen der Unterflurcontainer mit dem Internet verbunden werden kann. Die zentrale Entsorgungsdatenbank ist dabei Teil eines Web-Servers.

Von der Entsorgungsdatenbank werden an den jeweiligen Unterflurcontainer Benutzerdaten übermittelt, anhand derer vor der Annahme des jeweiligen Sammelguts durch den Unterflurcontainer automatisch geprüft werden kann, ob der Einwurf des jeweiligen Sammelguts von dem Benutzerkonto gedeckt wird. Von der Entsorgungsdatenbank kann insbesondere der Stand des Benutzerkontos an den Unterflurcontainer bereitgestellt werden, so daß dieser abgleichen kann, ob das Benutzerkonto soweit aufgefüllt ist, daß das Entgelt für die einzuwerfende Sammelgutmenge abgebucht werden kann. Dennoch kann das Guthaben des Benutzerkontos auf der entsprechenden Identifizierungskarte gespeichert sein und bei Benutzung der Identifizierungskarte entsprechend abgeändert werden. In diesem Fall kann die Übertragung des Kontostandes von dem elektronisch geführten Benutzerkonto an den Unterflurcontainer hauptsächlich dazu dienen, zwischenzeitlich durchgeführte Auffüllungen des Benutzerkontos zu berücksichtigen und gegebenenfalls an dem Unterflurcontainer auf die Identifizierungskarte zu schreiben.

Zwischen dem Unterflurcontainer und der zentralen Entsorgungsdatenbank werden nicht nur Daten betreffend die Verbuchung der jeweils eingeworfenen Sammelgutmengen und den Füllstand des Containers ausgetauscht. Um die logistische Handhabung der Unterflurcontainer zu vereinfachen, können von dem Unterflurcontainer an die zentrale Entsorgungsdatenbank weitere Containerdaten, insbesondere Verbrauchsdaten und/oder Wartungsdaten übermittelt werden. Dies kann automatisch in Intervallen erfolgen. Die Übermittlung kann auch von der zentralen Entsorgungsdatenbank aus gesteuert werden, insbesondere können die Daten auf Abfrage übermittelt werden. Die Übermittlung der Containerdaten erlaubt es dem Containerbetreiber zu entscheiden, ob der jeweilige Unterflurcontainer ausgetauscht werden muß, z. B. weil er voll ist. Auch die Wartung kann anhand dieser Daten durchgeführt werden. Ebenso können Auswertungen betreffend das Einwurfverhalten, Rentabilität und dergleichen einfach anhand der übermittelten Daten durchgeführt werden.

Die Entsorgungsdatenbank ist elektronisch mit dem Containerbetreiber über ein Netzwerk, insbesondere das Internet verbindbar, so daß der Containerbetreiber Zugriff auf die ihn interessierenden Daten, die in der Entsorgungsdatenbank gespeichert sind, hat. Von der Entsorgungsdatenbank können an den jeweiligen Containerbetreiber Benutzerdaten oder auch Containerdaten abrufbar bereitgestellt oder in vorgegebenen Intervallen automatisch übermittelt werden.

Die zentrale Entsorgungsdatenbank ist also vorteilhafterweise nicht interner Teil des betreibereigenen Systems, sondern kann extern zu diesem aufgestellt sein. Eine Mehrzahl von Unterflurcontainern und auch eine Mehrzahl von Containerbetreibern können mit einer zentralen Entsorgungsdatenbank verbunden sein. Dementsprechend werden dann Benutzerdaten bzw. Containerdaten von einer Mehrzahl von Unterflurcontainern an die zentrale Entsorgungsdatenbank übermittelt. Ebenso können von der Entsorgungsdatenbank die Benutzerdaten sowie die jeweiligen Containerdaten an den jeweils betroffenen der Mehrzahl von Containerbetreibern bereitgestellt werden. In der Entsorgungsdatenbank werden alle notwendigen Daten bereitgehalten, die zur Benutzung und zum Betreiben der Unterflurcontainer notwendig sind.

Der Datenaustausch zwischen der Entsorgungsdatenbank und einem jeweiligen Unterflurcontainer braucht nicht online jedesmal dann erfolgen, wenn der Unterflurcontainer in Benutzung ist. Es kann ausreichend sein, den Datenaustausch in vorgegebenen Intervallen zu bewerkstelligen. Insbesondere kann der Datenaustausch nachts erfolgen, wenn die Verfügbarkeit und die Benutzerkosten der Datenfernübertragung günstig sind. Die von der Entsorgungsdatenbank an den Unterflurcontainer bereitgestellten Benutzerdaten zur Identifizierung des jeweiligen Benutzers oder zur Verbuchung des jeweils eingeworfenen Sammelguts werden in einem Speicher an dem Unterflurcontainer gespeichert, so daß von einer entsprechenden Recheneinheit an dem Unterflurcontainer der entsprechende Datenabgleich erfolgen kann. Insbesondere können die Daten einer den Benutzer identifizierenden Karte eingelesen, die zugehörigen Benutzerdaten aus den abgespeicherten Benutzerdaten aufgerufen und der entsprechende Datenabgleich von der Unterflurcontainer-Rechnereinheit durchgeführt werden. Es kann jedoch dann, wenn dies notwendig ist, online eine Aktualisierung der zu einem früheren Zeitpunkt übertragenen Benutzerdaten bewerkstelligt werden. Insbesondere dann, wenn der Zugriff auf den Unterflurcontainer aufgrund der vorab gespeicherten Daten verweigert wird, können von dem Unterflurcontainer automatisch aktuelle Benutzerdaten von der Entsorgungsdatenbank abgefragt werden. So kann dann, wenn der gespeicherte Stand des Benutzerkontos oder auch der von der Identifizierungskarte abgefragte Stand des Benutzerkontos den Einwurf der Sammelgutmenge nicht decken würde, der Stand des Benutzerkontos aktuell von der Entsorgungsdatenbank abgefragt werden. Hierdurch kann z. B. eine zwischenzeitlich durchgeführte Kontoauffüllung berücksichtigt werden.

Die vorgegebenen Intervalle für den Datenaustausch zwischen der Entsorgungsdatenbank und dem Unterflurcontainer können auch in anderen Fällen durchbrochen werden, z. B. dann, wenn ein Benutzer seine Identifizierungskarte sperren lassen möchte.

Der Containerbenutzer und Müllverursacher hat auch unmittelbar insbesondere über das Internet Zugriff auf die zentrale Entsorgungsdatenbank. Von der Entsorgungsdatenbank können an den Containerbenutzer über das Internet die den jeweiligen Benutzer betreffenden Benutzerdaten bereitgestellt bzw. automatisch übermittelt werden. Hierdurch kann der Containerbenutzer Informationen über seinen eigenen Müllverbrauch oder seinen Kontostand erhalten. Zusätzlich oder alternativ kann vorgesehen sein, daß der Benutzer Daten an die Entsorgungsdatenbank übermittelt. Insbesondere kann ein Auffüllen des Benutzerkontos unmittelbar durch den Containerbenutzer nach Art des Internet-Banking bewerkstelligt werden.

Die Anbindung der Unterflurcontainer an die zentrale Entsorgungsdatenbank mittels elektronischer Datenfernübertragung erlaubt es, eine Bedienung des Containers auch per Handy vorzusehen. Zur Überprüfung der Zugangsberechtigung bzw. zum Öffnen des Unterflurcontainers kann von dem Unterflurcontainer bzw. der zentralen Entsorgungsdatenbank eine über ein Mobilfunknetz eingegebene Nachricht abgefragt werden. Insbesondere kann eine Containersteuerung per SMS vorgesehen sein. Als Reaktion auf eine solche SMS kann der Wert des eingeworfenen Mülls auch als Geldbetrag über die Telefonrechnung des jeweiligen Mobilfunkanbieters eingezogen werden.

Bei einer kartenlosen Bedienung des Unterflurcontainers per Handy kann eine dentifikation des jeweiligen Containerbenutzers durch die Handykennung, die sogenannte GSM-Nummer, erreicht werden. Zusätzlich kann vorgesehen sein, daß der Containerbenutzer per Handy ein Paßwort an den Unterflurcontainer schicken muß. Zu dieser Art der Identifizierung des Containerbenutzers am Unterflurcontainer werden die entsprechenden Daten bei der Registrierung des Benutzers an die Entsorgungsdatenbank bzw. den Containerbetreiber übermittelt.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Schnittdarstellung eines Unterflurcontainers einer Müllsammelvorrichtung nach einer bevorzugten Ausführung der Erfindung, der in einen teilweise unterirdisch versenkten Containeraufnahmeschacht eingesetzt ist und auf seinem Deckenabschnitt eine Einfüllschleuse mit Wiegeeinheit und Datenübertragungsvorrichtung besitzt, und
- Fig. 2:: eine vergrößerte Schnittansicht der Einfüllschleuse des Unterflurcontainers aus Fig. 1, die die Einfüllschleuse auch mit geöffnetem Deckel zeigt.

Der in Figur 1 gezeigte Unterflurcontainer für Sammelgut wie Restmüll und/oder Wertstoffe ist passgenau in einen Containeraufnahmeschacht 2 versenkt, der wiederum selbst zumindest teilweise in den Boden 3 versenkt ist. Der Containeraufnahmeschacht 2 ist in der gezeichneten Ausführung im wesentlichen kreiszylindrisch ausgebildet und ragt mit seinem oberen kreiszylindrischen Rand 4 ein Stück weit über den Boden 3 vor.

Der Unterflurcontainer 1 ragt mit seinem Kopfabschnitt 5 leicht über den Containeraufnahmeschacht 2 über, wobei an dem Kopfabschnitt 5 ein umlaufender Randsteg 6 vorgesehen ist, mit dem der Unterflurcontainer 1 passgenau auf dem Rand 4 des Containeraufnahmeschachts 2 aufsitzt, so dass der Containeraufnahmeschacht 2 durch den Unterflurcontainer 1 umlaufend verschlossen ist. Der Kopfabschnitt 5 des Unterflurcontainers 1 besitzt einen geringfügig größeren Durchmesser als der Containeraufnahmeschacht 2 im Bereich seines oberen Randes 4. wie Figur 1 zeigt, besitzt der Kopfabschnitt 5 des Unterflurcontainers 3 in der gezeichneten Ausführung insgesamt eine etwa pilzkopfförmige Gestalt.

Um den Unterflurcontainer 1 aus dem Containeraufnahmeschacht 2 herausheben zu können, sind auf dem leicht konvexen Deckenabschnitt 7 des Unterflurcontainers 1 zentrisch Hubmittel 8 in Form eines pilzförmigen Greifkopfes 9 vorgesehen, der formschlüssig mit einem Hubgreifer eines Müllfahrzeugs in Eingriff bringbar ist.

Auf der Einfüllöffnung 10 des Unterflurcontainers 1, die in dessen Deckenabschnitt 7 ausgebildet ist, sitzt eine Einfüllschleuse 11, deren Einfüllöffnung 12 durch einen Deckel 13 verschließbar ist. Der Deckel 13 ist durch eine nicht eigens dargestellte Verriegelungsvorrichtung verriegelbar, die durch eine Zugangssteuerungseinrichtung 14 entriegelbar ist. Die Zugangssteuerseinrichtung 14 ist elektronisch ausgebildet und frägt einen Zugangscode und/oder Personenidentifikationscode von einem Containerbenutzer ab. Hierzu kann ein Kartenlesegerät 15 an der Einfüllschleuse 11 vorgesehen sein, die eine Zugangskarte eines Containerbenutzers bzw. die darauf gespeicherten Daten abfrägt. Vorteilhafterweise arbeitet das Kartenlesegerät 15 mit einem Transponder, mithilfe dessen die Daten von der Zugangskarte berührungslos heruntergelesen werden. Es versteht sich jedoch, dass ggf. auch eine Zugangssteuerung ohne Kartenlesegerät 15 vorgesehen sein könnte. Beispielsweise kann über eine Tastatur und ein Display ein Zugangscode manuell angefordert und eingegeben werden.

Um die Einfüllschleuse 11 möglichst einfach auszubilden, ist der Deckel 13 manuell zu öffnen, wie dies Figur 2 zeigt.

In die Einfüllschleuse 11 ist weiterhin eine Wiegeeinheit 16 mit einer geeichten vorzugsweise elektronischen Waage integriert, durch die die in die Einfüllschleuse 11 eingefüllte Müllmenge präzise gewogen wird. Wird die Einfüllschleuse 11 durch den Deckel 13 nach Einwurf des Sammelguts wieder verschlossen, gibt die Einfüllschleuse 11 im Bereich ihres Bodenabschnittes 17 die Einfüllöffnung 10 des Unterflurcontainers 1 frei, so dass in die Einfüllschleuse 11 gegebenes Sammelgut in den Unterflurcontainer 1 befördert wird.

Wie Figur 1 zeigt, ist an der Einfüllschleuse 11 eine Datenübertragungsvorrichtung 18 vorgesehen, über die der Unterflurcontainer 1 mit einer zentralen Entsorgungsdatenbank 19 kommunizieren kann. Die Datenfernübertragung ist dabei in verschiedenen Übertragungsformaten möglich. Die Datenübertragungsvorrichtung 18 kann über ein Modem und/oder eine Mobilfunkeinrichtung mit einem Datennetzwerk, insbesondere dem Internet, verbunden werden, an das auch die Entsorgungsdatenbank 19 angeschlossen ist.

Mittels der Datenübertragungsvorrichtung 18 können verschiedene Daten zwischen der Entsorgungsdatenbank und dem Unterflurcontainer 1 ausgetauscht werden. Insbesondere übermittelt der Unterflurcontainer 1 an dem Container erfasste Container- und Benutzerdaten. Insbesondere wird bei einer Benutzung durch einen Containerbenutzer dessen Personenidentifikationscode abgefragt, der mit dem Zugangscode an dem Container zusammenfallen oder darin enthalten sein kann. Zudem werden die bei einem Einwurf von der Wiegeeinheit 16 bereitgestellten Gewichtsdaten zusammen mit dem Personenidentifikationscode an die Entsorgungsdatenbank 9 übertragen und dort in einem Benutzerkonto gespeichert. In dem Benutzerkonto kann sodann auch eine Vergebührung erfolgen, wobei die Vergebührungseinrichtung vorteilhafterweise an der Entsorgungsdatenbank vorgesehen ist. Gegebenenfalls kann das Benutzerkonto abgefragt werden, bevor die Zugangssteuerseinrichtung 14 die Einfüllschleuse 11 freigibt, um zu sehen, ob für den jeweiligen Benutzer ein ausreichender Vergebührungsbetrag vorhanden ist.

Weiterhin wird vorteilhafterweise von einer Füllstandserfassungsvorrichtung 20, die einen Lichttaster 21 aufweist, der Füllstand des Unterflurcontainers 1 laufend überwacht. Die Datenübertragungsvorrichtung 18 übermittelt entsprechende Füllstandsdaten in entsprechenden Abständen, insbesondere jeweils nach einem Sammelguteinwurf auf die zentrale Entsorgungsdatenbank 19, so dass dort stets der aktuelle Füllstand des jeweiligen Unterflurcontainers 1 vorhanden ist, insbesondere von dort an den jeweiligen Containerbetreiber automatisch übermittelt werden kann.

Die Stromversorgung der Einfüllschleuse 11 mit deren Zugangssteuereinrichtung 14 und der Wiegeeinheit 16 sowie der Datenübertragungsvorrichtung 18 wird in der gezeichneten Ausführung über eine Solarzellenvorrichtung 22 sichergestellt, die an der Einfüllschleuse 11 angeordnet sein kann.

## Patentansprüche

1. Müllsammelvorrichtung mit einem Unterflurcontainer (1) für Sammelgut wie Restmüll und/oder Wertstoffe, der in einem zumindest teilweise unterirdischen Containeraufnahmeschacht (2) zumindest teilweise unterirdisch versenkbar ist und Hubmittel (8) zum Herausheben des Unterflurcontainers (1) aus dem Containeraufnahmeschacht (2) aufweist, wobei an dem Unterflurcontainer (1) eine Einfüllschleuse (11) angeordnet ist, die eine Verriegelungsvorrichtung zur Verriegelung einer Einfüllöffnung (12) sowie eine Zugangssteuereinrichtung (14) zum Entriegeln der Verriegelungsvorrichtung mithilfe eines Zugangscodes und/oder -schlüssels aufweist, sowie einer Datenübertragungsvorrichtung (18) zur Fernübertragung von Benutzer- und Containerdaten an eine zentrale Entsorgungsdatenbank (19), wobei die Einfüllschleuse (11) an dem Unterflurcontainer (1) eine Wiegeeinheit (16) mit einer Waage zum Abwiegen des von einem Containerbenutzer eingefüllten Sammelguts aufweist, die mit der Datenübertragungsvorrichtung (18) verbindbar ist, und wobei die Datenübertragungsvorrichtung (18) derart ausgebildet ist, dass sie von der Wiegeeinheit (16) bestimmte Gewichtsdaten zusammen mit Benutzeridentifikationsdaten von dem Unterflurcontainer (1) an die zentrale Entsorgungsdatenbank (19) überträgt, **dadurch gekennzeichnet, daß** der Containeraufnahmeschacht (2) einen aus dem Boden herausragenden Überflurabschnitt aufweist und der Unterflurcontainer (1) mit einem Kopfabschnitt (5) auf einem Rand (4) des herausragenden Überflurabschnitts des Containeraufnahmeschachts (2) aufsitzt und diesen verschließt, wobei die Einfüllschleuse (11) mit der Wiegeeinheit (16) auf einem Deckenabschnitt (7) dieses Kopfabschnitts (5) außermittig versetzt gegenüber den Hubmitteln (8) angeordnet sind, die zentrisch am Deckenabschnitt (7) des Unterflurcontainers (1) befestigte Greifmittel (9) zum formschlüssigen Greifen und Herausheben des Unterflurcontainers (1) aufweisen.

2. Müllsammelvorrichtung nach Anspruch 1, wobei die Einfüllschleuse (11) zusammen mit der Wiegeeinheit (16) und der Datenübertragungsvorrichtung (18) starr an dem Unterflurcontainer (1) befestigt und zusammen mit diesem aus dem Containeraufnahmeschacht (2) über die Hubmittel (8) heraushebbar ist.

3. Müllsammelvorrichtung nach Anspruch 1, wobei die Einfüllschleuse (11) zusammen mit der Wiegeeinheit (16) schwenkbar an dem Unterflurcontainer (1) angeordnet ist.

4. Müllsammelvorrichtung nach einem der vorhergehenden Ansprüche, wobei eine Stromversorgungsvorrichtung (23) zur Stromversorgung der Wiegeeinheit (16), der Datenübertragungsvorrichtung (18), der Verriegelungsvorrichtung und/oder der Zugangssteuereinrichtung (14) der Einfüllschleuse (11) eine Solarzellenvorrichtung (22) aufweist.

5. Müllsammelvorrichtung nach einem der vorhergehenden Ansprüche, wobei eine Füllstandserfassungsvorrichtung (20) zur Überwachung des Füllstands des Unterflurcontainers (1) vorgesehen und mit der Datenübertragungsvorrichtung (18) verbindbar ist, die Füllstandsdaten von dem Unterflurcontainer (1) per Fernübertragung an die zentrale Entsorgungsdatenbank (19) und/oder einen Containerbetreiber automatisch übermittelt und/oder abrufbar bereitstellt.

6. Müllsammelvorrichtung nach Anspruch 5, wobei die Füllstandserfassungsvorrichtung (20) zumindest einen Lichttaster (21) aufweist, der an dem Unterflurcontainer (1) angeordnet ist.

## Claims

1. A garbage collection apparatus having an underfloor container (1) for collection product such as residual waste and/or recyclable materials which can be lowered at least partly below ground in an at least partly subterranean container receiving shaft (2) and which has lifting means (8) for the raising of the underfloor container (1) from the container receiving shaft (2), wherein a filler sluice (11) is arranged at the underfloor container (1) and has a latching apparatus for the latching of a filler opening (12) as well as an access control device (14) for the unlocking of the latching apparatus with the aid of an access code and/or an access key, and having a data transfer apparatus (18) for the remote transfer of user data and container data to a central waste disposal database (19), wherein the filler sluice (11) has a weighing unit (16) with some scales at the underfloor container (1) for the weighing of the collection product filled in by a container user, said weighing unit being connectable to the data transfer apparatus (18), and wherein the data transfer apparatus (18) is configured such that it transfers weight data determined by the weighing unit (16) together with user identification data from the underfloor container (1) to the central waste disposal database (19), **characterised in that** the container receiving shaft (2) has an overfloor portion projecting out of the floor and a head section (5)of the underfloor container (1) is seated on an edge (4) of the projecting overfloor portion of the container receiving shaft (2) and closes it, with the filler sluice (11) with the weighing unit (16) being arranged on a cover portion (7) of this head section (5) offset off-centre with respect to the lifting means (8) which have gripping means (9) fastened centrally to the cover portion (7) of the underfloor container (1) for the shape-matched gripping and raising out of the underfloor container (1).

2. A garbage collection apparatus in accordance with claim 1, wherein the filler sluice (11) together with the weighing unit (16) and the data transfer apparatus (18) is rigidly connected to the underfloor container (1) and can be raised together with it out of the container receiving shaft (2) via the lifting means (8).

3. A garbage collection apparatus in accordance with claim 1, wherein the filler sluice (11) together with the weighing unit (16) is pivotably arranged at the underfloor container (1).

4. A garbage collection apparatus in accordance with any one of the preceding claims, wherein a power supply apparatus (23) for the power supply of the weighing unit (16), of the data transfer apparatus (18), of the latching apparatus and/or of the access control device (14) of the filler sluice (11) has a solar cell apparatus (22).

5. A garbage collection apparatus in accordance with any one of the preceding claims, wherein a filling level detection apparatus (20) is provided for the monitoring of the filling level of the underfloor container (1) and can be connected to the data transfer apparatus (18) which automatically transmits filling level data from the underfloor container (1) to the central waste disposal database (19) and/or a container operator by remote transmission and/or keeps them available for recall.

6. A garbage collection apparatus in accordance with claim 5, wherein the filling level detection apparatus (20) hast at least one light sensor (21) which is arranged at the underfloor container (1).

## Revendications

1. Dispositif de collecte des déchets, comportant un conteneur encastré (1) pour déchets collectés, tels que des déchets résiduels et/ou des matières valorisables qui peut être abaissé dans une cuve de réception (2) au moins, partiellement enterrée et comporte des moyens de levage (8) pour soulever le conteneur encastré (1) hors de la cuve de réception (2), un sas de remplissage (11) étant agencé au niveau du conteneur encastré (1), lequel comporte un dispositif de verrouillage destiné à verrouiller une ouverture de remplissage (12), ainsi qu'un dispositif de commande d'accès (14) pour déverrouiller le dispositif de verrouillage au moyen d'un code d'accès et/ou d'une clef d'accès, ainsi qu'un dispositif de transmission de données (18) pour la télétransmission de données utilisateur et de données conteneur vers une base de données centrale de gestion des déchets (19), le sas de remplissage (11) sur le conteneur encastré (1) comportant une unité de pesée (16) avec une balance destinée à peser les déchets introduits par un utilisateur du conteneur, laquelle peut être reliée au dispositif de transmission des données (18), et le dispositif de transmission des données (18) étant réalisé de telle sorte qu'il transmet depuis le conteneur encastré (1) vers la base de données de gestion des déchets (19) les données de pesée déterminées par l'unité de pesée (16), conjointement avec des données d'identification de l'utilisateur, dans lequel la cuve de réception (2) comporte une partie visible sortant du sol, et le conteneur encastré (1) est posé avec une partie supérieure (5) sur un bord (4) de la partie visible de la cuve de réception (2) et obture celle-ci, le sas de remplissage (11) avec l'unité de pesée (16) étant agencé de manière excentrée sur une partie de couverture (7) de ladite partie supérieure (5) en étant décalé par rapport aux moyens de levage (8) qui comportent des moyens de préhension (9), fixés au milieu de la partie de couverture (7) du conteneur encastré (1), pour saisir le conteneur encastré (1) par conjugaison de forme et le soulever.

2. Dispositif de collecte de déchets selon la revendication 1, dans lequel le sas de remplissage (11), conjointement avec l'unité de pesée (16) et le dispositif de transmission des données (18), est fixé de manière rigide contre le conteneur encastré (1) et, conjointement avec ce dernier, peut être retiré hors de la cuve de réception (2) par l'intermédiaire des moyens de levage (8).

3. Dispositif de collecte de déchets selon la revendication 1, dans lequel le sas de remplissage (11), conjointement avec l'unité de pesée (16), est monté de manière pivotante contre le conteneur encastré (1).

4. Dispositif de collecte de déchets selon l'une quelconque des revendications précédentes, dans lequel le dispositif d'alimentation en courant (23), destiné à fournir du courant à l'unité de pesée (16), au dispositif de transmission des données (18), au dispositif de verrouillage et/ou au dispositif de commande d'accès (14) du sas de remplissage (11), comporte un dispositif à cellules solaires (22).

5. Dispositif de collecte de déchets selon l'une quelconque des revendications précédentes, dans lequel il est prévu un dispositif de détection de remplissage (20), destiné à surveiller le niveau de remplissage du conteneur encastré (1) et pouvant être relié au dispositif de transmission des données (18), les données relatives au niveau de remplissage du conteneur encastré (1) étant transmises automatiquement et/ou étant mises à disposition pour être chargées par télétransmission vers la base de données centrale de gestion des déchets (19) et/ou vers un exploitant du conteneur.

6. Dispositif de collecte de déchets selon la revendication 5, dans lequel le dispositif de détection de remplissage (20) comporte au moins un détecteur photosensible (21), qui est agencé sur le conteneur encastré (1).
